# EUROPÄISCHE PATENTSCHRIFT

(11) **EP 3 004 499 B1**
(45) Veröffentlichungstag und Bekanntmachung des Hinweises auf die Patenterteilung: **27.02.2019**
(21) Anmeldenummer: 14735457.5
(22) Anmeldetag: 09.05.2014
(51) Int. Cl.: E05B 85/26, E05B 81/66, E05B 81/14

(54) **KRAFTFAHRZEUGTÜRVERSCHLUSS MIT VERHINDERTER SCHEINSCHLIESSUNG**
MOTOR VEHICLE DOOR CLOSURE IN WHICH AN INCOMPLETE CLOSING IS PREVENTED
SERRURE DE VÉHICULE AUTOMOBILE PERMETTANT D'ÉVITER UNE FERMETURE INCOMPLETE

(30) Priorität: 16.05.2013 DE 102013209084
(43) Veröffentlichungstag der Anmeldung: 13.04.2016
(73) Patentinhaber: Kiekert AG, 42579 Heiligenhaus (DE)
(72) Erfinder: INAN, Ömer, 46282 Dorsten (DE)
(86) Internationale Anmeldenummer: PCT/DE2014/000238
(87) Internationale Veröffentlichungsnummer: WO 2014/183738

(56) Entgegenhaltungen:
- WO-A2-2013/057590

## Beschreibung

Die Erfindung betrifft einen Kraftfahrzeugtürverschluss mit einem Gesperre aus einer Drehfalle und zumindest einer Sperrklinke für ein Verrasten der Drehfalle sowie mit einem Blockadehebel zum Blockieren der Sperrklinke in der verrasteten Position.

Ein Kraftfahrzeugtürverschluss, vereinfacht auch Schloss oder Schlosseinheit für ein Kraftfahrzeug genannt, umfasst ein Gesperre mit einer drehbar gelagerten Drehfalle für die Aufnahme eines in der Regel an der Karosserie des Kraftfahrzeugs angeordneten Schließbolzens, der häufig auch Schlosshalter oder Schlossbügel genannt wird. Das Gesperre weist weiter eine Sperrklinke auf, mit der die Drehfalle für ein Halten des Schließbolzens verrastet werden kann.

Die Drehfalle eines Kraftfahrzeugschlosses verfügt üblicherweise über einen durch einen Lastarm und einen Fangarm gebildeten gabelförmigen Einlaufschlitz (auch Einlaufmaul genannt), in den der Schließbolzen einer Fahrzeugtür oder Klappe, beispielsweise auch Motorhaube oder Kofferraumklappe, gelangt, wenn die Tür oder Klappe geschlossen wird. Der Schließbolzen dreht dann die Drehfalle von einer Öffnungsstellung in Richtung der Schließstellung, bis die Sperrklinke die Drehfalle verrastet. Der Schließbolzen kann den Einlaufschlitz der Drehfalle dann nicht verlassen.

In den vergangenen Jahren haben sich Schlösser für Kraftfahrzeuge etabliert, bei denen die Drehfalle durch entsprechende Ausgestaltung der Rastfläche ein öffnendes Moment in die Sperrklinke einzuleiten vermag, wenn diese sich in ihrer Rastposition befindet, d. h. die Drehfalle verursacht ein Öffnungsmoment bezüglich der Sperrklinke. Bei einem solchen Schloss ist zwingend ein Blockierhebel bzw.

Blockadehebel zum Blockieren der Sperrklinke in der Rastposition erforderlich. Derartige, beispielsweise aus der DE 10 2007 003 948 A1 bekannte Kraftfahrzeugschlösser weisen sich durch einen besonders hohen Bedienkomfort aus, insbesondere durch ein Öffnen mit geringem Kraftaufwand.

Das in der DE 10 2007 003 948 A1 beschriebene Kraftfahrzeugschloss weist eine Drehfalle, eine erste Sperrklinke mit einer Sperrklinkendrehachse und einen Blockadehebel auf, wobei die Drehfalle in einem verrasteten Zustand der Schlosseinheit ein Schwenkmoment in die erste Sperrklinke einleitet. Im verrasteten Zustand ist die erste Sperrklinke mittels des Blockadehebels blockiert und somit ihre Lage fixiert. Weiterhin ist dort eine zweite Sperrklinke vorgesehen, die auf der Sperrklinkendrehachse gelagert ist. Bei dieser Schlosseinheit bildet die erste Sperrklinke eine so genannte Hauptrast - Klinke, während die zweite Sperrklinke eine so genannte Vorrast - Klinke darstellt. Die Drehfalle kann zunächst in einer Vorrastposition und durch Drehen weiter in Richtung Schließstellung in einer Hauptrastposition verrastet werden. Eine Betätigung der Schlosseinheit, d. h. ein Entrasten, erfolgt über die zweite Sperrklinke, die den Blockadehebel beim Öffnungsvorgang verschwenkt, so dass die Drehfalle die erste Sperrklinke selbständig aus ihrer Rastposition heraus bewegt, sobald die Blockade aufgehoben ist.

Aus der DE 10 2008 061 524 A1, von der die Erfindung ausgeht, ist ein Kraftfahrzeugtürverschluss mit einer Drehfalle, einer Sperrklinke zum Verrasten der Drehfalle und einem Blockierhebel für die Sperrklinke bekannt. Auch bei dieser Schlosseinheit verursacht die Drehfalle ein Öffnungsmoment bezüglich der Sperrklinke, die Schloss-Positionen Vorrast und Hauptrast werden aber lediglich über eine mit einem Blockierhebel ausgestattete Sperrklinke bewerkstelligt, so dass folglich auf die in der Schlosseinheit nach DE 10 2007 003 948 A1 verwendete zweite Sperrklinke verzichtet werden kann.
Solche Schlosseinheiten mit einem von der Drehfalle eingeleiteten öffnendem Moment für die Gesperre - Verrastung aus Drehfalle und Sperrklinke haben sich bewährt und zeichnen sich insbesondere auch durch einen sehr hohen Betätigungskomfort und einer sehr geringen Geräuschentwicklung aus.

Weiterhin ist nach WO 2013/057590 A2 ein Kraftfahrzeugtürverschluss gemäß dem Oberbegriff des Anspruchs 1 bekannt. Gleichwohl ist man bestrebt, diese bewährten Schlosseinheiten mit einem öffnenden Moment weiter zu verbessern. Insbesondere muss sichergestellt sein, dass auch bei extremen, beispielsweise sehr langsamen Schließgeschwindigkeiten der entsprechenden Tür oder Klappe eines Kraftfahrzeugs ein sicheres Verrasten des Gesperres aus Drehfalle und Sperrklinke erfolgt. Wird eine Sperrklinke, in die ein öffnendes Moment eingeleitet wird, in ihrer Rastposition nicht ordnungsgemäß blockiert, so ist das Gesperre lediglich scheinbar verrastet. Es liegt eine Scheinschließung vor.
Scheinschließung umfasst, dass die Sperrklinke bei einer mit geringer Geschwindigkeit durchgeführten Schließbewegung der entsprechenden Tür oder Klappe des Kraftfahrzeuges nicht vollständig in die Hauptrast-Position der Drehfalle einfällt und der Blockadehebel nicht oder nur unzureichend in Eingriff mit der Sperrklinke gelangt und diese nicht sicher blockieren kann.
Es ist Aufgabe der Erfindung eine Scheinschließung sicher zu vermeiden.
Die Aufgabe wird mit einem Kraftfahrzeugtürverschluss mit den Merkmalen des Patentanspruchs 1 gelöst. Weitere vorteilhafte Ausgestaltungen der Erfindung sind in den abhängig formulierten Patentansprüchen angegeben.

Darüber hinaus werden die in den Patentansprüchen angegebenen Merkmale in der Beschreibung näher präzisiert und erläutert, wobei weitere bevorzugte Ausgestaltungen der Erfindung dargestellt werden.
Der erfindungsgemäße Kraftfahrzeugtürverschluss umfasst ein Gesperre mit einer Drehfalle und mindestens einer Sperrklinke für ein Verrasten der Drehfalle sowie einen Blockadehebel zum Blockieren der Sperrklinke in der verrasteten Position, wobei ein wirksames Blockieren der Sperrklinke durch den Blockadehebel in Abhängigkeit von der Schließ - Position der Drehfalle bei der Schließbewegung gesteuert wird. Durch das erfindungsgemäße Steuern soll erreicht werden, dass der Blockadehebel so lange an einem Blockieren der Sperrklinke gehindert wird, bis die Drehfalle bei der Schließbewegung in eine sichere Schließposition gelangt ist und die vorzugsweise federbelastete Sperrklinke in einer vorzugsweise möglichst freien Bewegung vollständig in den Rastbereich der Drehfalle einfallen kann. Erst nachdem die Drehfalle sicher die Schließposition erreicht hat und so ein sicheres Einfallen der Sperrklinke in ihre Rastposition ermöglicht, wird der Blockadehebel für ein Blockieren der eingefallenen Sperrklinke freigegeben.

Erfindungsgemäß ist bei dem Kraftfahrzeugtürverschluss vorgesehen, dass ein Blockieren der Sperrklinke durch den Blockadehebel über die Drehfalle bei der Schließbewegung so gesteuert wird, dass das Blockieren der Sperrklinke so lange verzögert wird, bis die Drehfalle zumindest die Hauptrast - Position zum Verrasten mit der Sperrklinke erreicht und bevorzugt überschritten hat. Die vorzugsweise federbelastete Sperrklinke kann dann in einer möglichst freien, ungehinderten oder zumindest möglichst ungehinderten Bewegung vollständig in den Rastbereich der Drehfalle gelangen und zwar insbesondere dann, wenn die Drehfalle ihre Hauptrastposition überschritten hat. Erst nach dem die Drehfalle sicher die Schließposition erreicht oder sogar überschritten hat, wird durch die erfindungsgemäße Steuerung der Blockadehebel zum Blockieren der Sperrklinke freigegeben. Eine vorherige Freigabe des Blockadehebels wird sicher verhindert.

Bevorzugt ist bei dem Kraftfahrzeugtürverschluss daher vorgesehen, dass ein wirksames Blockieren der Sperrklinke durch den Blockadehebel über die Drehfalle so lange verzögert wird, bis die Drehfalle in der Schließbewegung eine so genannte Überhub - Position erreicht hat. Überhub - Position der Drehfalle meint im Zusammenhang mit der Erfindung eine über die Hauptrast - Position hinausgehende weitere Schließbewegung der Drehfalle, wodurch temporär zusätzlich ein Sicherheitsabstand zwischen der Hauptrast - Position der Drehfalle und der Sperrklinke geschaffen wird und so ein in jeder Hinsicht sicheres freies Einfallen der vorzugsweise in Richtung Raststellung federbelasteten Sperrklinke in die Hauptrastposition gewährleistet ist, bevor anschließend die Freigabe des Blockadehebels zum Blockieren der Sperrklinke erfolgt. In der Regel wird die Drehfalle zur Einnahme der Überhub - Position über die Hauptrast - Position hinaus so verschwenkt, dass temporär ein Abstand von ca. 1 - 3 mm zwischen der Hauptrast - Position der Drehfalle und dem Einfall-Bereich der Sperrklinke erzeugt wird. Dieser Überhubbereich bzw. die Überhubbewegung wird nach dem Einfallen der Sperrklinke und dem Zurückbewegen der vorzugsweise in Öffnungsrichtung federbelasteten Drehfalle zum sicheren Verrasten mit der Sperrklinke aufgehoben.

Bevorzugt ist bei dem Kraftfahrzeugtürverschluss vorgesehen, dass ein wirksames Blockieren der Sperrklinke durch den Blockadehebel über die Drehfalle bei der Schließbewegung über eine mechanische Verbindung zwischen der Drehfalle und dem Blockadehebel gesteuert wird. Hierdurch wird eine toleranzfreie Steuerung der Bewegung des Blockadehebels sichergestellt.

Vorzugsweise ist bei dem Kraftfahrzeugtürverschluss vorgesehen, dass eine für ein Steuern des Blockadehebels vorgesehene mechanische Verbindung zwischen der Drehfalle und dem Blockadehebel über einen Steuerhebel bereitgestellt wird, wobei sich eine separate Lagerung des Steuerhebels als Schwenkhebel zwischen der Drehfalle und dem Blockadehebel in dem Schlossgehäuse auch hinsichtlich der Montage gemeinsam mit dem Gesperre als besonders vorteilhaft herausgestellt hat. Der Steuerhebel steuert den Blockadehebel im vorgenannten Sinn und vermeidet so eine Scheinschließung.

Eine Ausführungsform des Kraftfahrzeugtürverschlusses umfasst, dass der Steuerhebel einstückig als Schwenkhebel mit zwei Armen ausgeführt wird, wobei die Arme ausgehend von der Steuerhebel - Schwenkachse drehfest und vorzugsweise etwa rechtwinklig zueinander angeordnet sind und/oder ein Hebelarm mit einem auf der Drehfallen - Oberfläche angeordneten Flach - Nocken in freier Relativbewegung korrespondiert und/oder der andere Hebelarm vorzugsweise über einen rechtwinkligen Einschnitt am Hebelende formschlüssig mit dem Blockadehebel in der Blockadestellung verbunden ist oder werden kann. Anstelle eines zweiarmigen Hebels kann aber beispielsweise auch eine Ausführung zum Steuern der Sperrklinken - Blockade vorgesehen sein, bei der ein zylinderförmiges Element in dem Bereich zwischen Blockadehebel und Drehfalle platziert wird, wobei dann über entsprechende Hinterschneidungen u / o Erhöhungen die mechanischen Verbindungen mit der Drehfalle einerseits und dem Blockadehebel andererseits zum verzögerten Einfallen des Blockadehebels hergestellt werden.

Im Rahmen der Erfindung kann es auch vorgesehen sein, dass die mechanische Verbindung zwischen der Drehfalle und dem Blockadehebel über einen unmittelbar an dem Blockadehebel u / o über einen an der Drehfalle angeordneten Hebelarm hergestellt wird.

Nach einer weiteren bevorzugten Ausgestaltung des erfindungsgemäßen Kraftfahrzeugtürverschlusses ist es vorgesehen, dass ein wirksames Blockieren der Sperrklinke durch den Blockadehebel in Abhängigkeit von der Schließ - Position der Drehfalle bei der Schließbewegung über eine elektrische Verbindung mit einem Sensor, einem Freigabeelement für den Blockadehebel und einem Schalter für das Freigabeelement gesteuert wird.

Bevorzugt ist es für diesen Zweck vorgesehen, statt einer mechanischen Verbindung zwischen der Drehfalle und dem Blockadehebel eine elektrische Verbindung über einen Positions - Sensor zum Erfassen der Drehfallenposition bei der Schließbewegung, ein vorzugsweise federbelastetes Freigabeelement an dem Blockadehebel und einen von dem Positionssensor beaufschlagten Freigabeschalter an dem Freigabeelement herzustellen. Dabei hat sich als Positions - Sensor ein so genannter Hall - Sensor bewährt und als Freigebeelement ein federbelasteter Hubmagnet mit einem stiftartigen Hubelement, an dem ein von dem Hall-Sensor beaufschlagter Mikroschalter angebracht ist.

Bevorzugt ist das Kraftfahrzeugtürverschluss so ausgeführt, dass das Gesperre aus Drehfalle, mindestens einer Sperrklinke und einem Blockadehebel in einem Schlossgehäuse angeordnet ist. Hierdurch wird eine kompakte, insbesondere geschützte Anordnung des Gesperres erreicht.

Im Folgenden wird die Erfindung anhand eines Ausführungsbeispiels in zwei Figuren näher erläutert. Die Figuren zeigen den erfindungsgemäßen Kraftfahrzeugtürverschluss schematisch wie folgt:
Fig. 1: Kraftfahrzeugtürverschluss in der Schließbewegung der Drehfalle kurz vor dem Erreichen der Rastposition und
Fig. 2: Kraftfahrzeugtürverschluss nach Fig. 1 mit verrastetem Gesperre.

In der Figur 1 ist ausschnittsweise ein Kraftfahrzeugtürverschluss 1 mit einer Sperrklinke 3 für die Rastposition 2a der Drehfalle 2 und mit einem Blockadehebel 4 für die Sperrklinke 3 gezeigt. Das Gesperre 2, 3, 4 weist eine auf einer Achse 12 drehbar gelagerte Drehfalle 2, eine auf einer Achse 13 drehbar gelagerte Sperrklinke 3 zum Verrasten der Drehfalle 2 und einen auf einer Achse 14 drehbar gelagerten Blockadehebel 4 zum Blockieren der Sperrklinke 3 auf. Die Sperrklinke 3 ist entgegengesetzt zum Uhrzeigersinn in Richtung Raststellung federbelastet. Die Drehfalle 2 leitet in der gezeigten Raststellung ein öffnendes Moment in die Sperrklinke 3 ein. Es ist ein Blockadehebel 4 zum Blockieren der Sperrklinke 3 vorgesehen, wenn diese, wie in der Figur 2 gezeigt, in ihre Rastposition vollständig eingefallen ist.

Zwischen dem Blockadehebel 4 und der Drehfalle 2 ist ein Steuerhebel 5 als auf einer Achse 15 gelagerter Schwenkhebel 5 angeordnet. Das Gesperre 2, 3, 4 und der Schwenkhebel 5 sind über entsprechend übliche Lagerdorne auf der Basisplatte des Schlossgehäuses 20 angeordnet. Nur der Vollständigkeit halber sei an dieser Stelle erwähnt, dass das so ausgerüstete Schlossgehäuse 20 nach der Bestückung in der Regel zur sicheren Abdichtung von einem hier nicht gezeigten Schlossdeckel abgedeckt wird. Der Schwenkhebel 5 setzt sich aus den in etwa rechtwinklig, drehfest zu einander angeordneten Hebelarmen 5a und 5b zusammen. Der Hebelarm 5a ist ausgehend von der Schwenkhebel - Achse 15 mit einer am Hebelende eingeformten, vorzugsweise in etwa rechtwinkeligen Ausnehmung 7 versehen. Die Ausnehmung 7 vermag den Blockadearm 4b des Blockadehebels 4, wie in der Figur 1 gezeigt, zu erfassen, um eine Bewegung des Blockadehebels 4 in seine blockierende Stellung zu verhindern. Eine Bewegung des Schwenkhebels 5 wird über den Hebelarm 5b und einem auf der Drehfalle 2 angeordneten Flach - Nocken 6 oder vorstehenden Bolzen gesteuert.

Die Drehfalle 2 wird zur Ausübung der durch einen Pfeil angegebenen Schließbewegung von einem an dem entsprechenden Kraftfahrzeug angeordneten, hier nicht gezeigten Schlosshalter durch Einfahren in den Drehfallenschlitz 8 angetrieben. In der Fig. 1 befindet sich die Drehfalle 2 kurz vor ihrer Rastposition, in die dann anschließend die in Richtung der Drehfalle 2 federbelastete Sperrklinke 3 frei unter die Drehfallen- Anlage bei 2a gemäß Fig. 2 einfällt. Nach dem Einfallen der Sperrklinke 3 in diese Position 2a bedarf es einer Blockade der Sperrklinke 3 in der eingefallenen Position, da die Drehfalle 2 ein öffnendes Moment auf die Sperrklinke 3 ausübt. Zu diesem Zweck steht der in Uhrzeigersinn - Richtung und damit in Blockaderichtung federbelastete Blockadehebel 4 zur Verfügung, der in der gezeigten Position in Fig. 1 noch von dem Hebelarm 5a des erfindungsgemäßen Steuerhebels 5 an einer Weiterbewegung gehindert wird.

Die Steuerung der Blockadehebel - Bewegung 4 erfolgt so, dass, wenn sich die von dem Schlosshalter angetriebene Drehfalle 2 weiter in Pfeilrichtung bewegt, sich der Hebelarm 5b des Steuerhebels 5 in Uhrzeigersinn - Richtung durch die Anlage des Nockens 6 auf der Drehfalle 2 in Uhrzeigersinn - Richtung bewegt und der drehfest mit dem Hebelarm 5b verbundene Hebelarm 5a des Steuerhebels 5 aus der Blockadestellung des Blockadehebels 4 entfernt wird, wodurch der in Uhrzeigersinn - Richtung federbelastete Blockadehebel 4 sich eben in diese Uhrzeigersinn - Richtung bewegen kann und der Blockadehebelarm 4a unter den Hebelarm 3a der zwischenzeitlich durch die Weiterbewegung der Drehfalle 2 frei in die Hauptrast - Position 2a eingefallenen Sperrklinke 3 verfahren kann.

Figur 2 zeigt den Kraftfahrzeugtürverschluss 1 mit der wie oben unter Fig. 1 beschrieben frei unter die Drehfallen- Anlage bei 2a eingefallenen Sperrklinke 3, nachdem die Drehfalle sich weiter in Pfeilrichtung in Richtung Schließposition bewegt hat. Drehfalle 2 und Sperrklinke 3 sind miteinander verrastet.

Wie ebenfalls unter Fig. 1 beschrieben, wird bei der Weiterbewegung der Drehfalle 2 in Pfeilrichtung der Hebelarm 5b des Steuerhebels 5 in Uhrzeigersinn - Richtung durch die Anlage des Nockens 6 auf der Drehfalle 2 bewegt und der drehfest mit dem Hebelarm 5b verbundene Hebelarm 5a des Steuerhebels 5 wird aus der Blockadestellung des Blockadehebels 4 entfernt, wodurch der in Uhrzeigersinn - Richtung federbelastete Blockadehebel 4 sich ebenfalls in diese Uhrzeigersinn - Richtung bewegen kann. Der Blockadehebelarm 4a kann dann den Hebelarm 3a der eingefallenen Sperrklinke 3 - wie gezeigt - blockieren. Der Steuerhebel 5 ist dann mit seinem Hebelarm 5a außer Eingriff mit dem Blockadehebelarm 4b des Blockadehebels 4.

Damit ist eine auch bei den hohen Belastungen im Fahrbetrieb eines Kraftfahrzeuges sicher blockierte Verrastung des Gesperres 2, 3, 4 aus Drehfalle 2, Sperrklinke 3 und Blockadehebel 4 hergestellt.

Zur Betätigung des Gesperres 2, 3, 4 ist ein Auslösehebel 10 vorgesehen, über den bei Öffnungsbedarf des Gesperres 2, 3, 4 ausgehend von einem in den Figuren nicht gezeigten Türinnengriff oder Türaußengriff der Blockadehebel 4 über den Hebelarm 4c in Gegenuhrzeigersinn - Richtung verschwenkt und die Sperrklinke 3 anschließend durch das öffnende Moment von der Drehfalle 2 aus der Verrastung heraus verschwenkt wird, wodurch abschließend die federbelastete Drehfalle 2 entgegen der Pfeilrichtung in ihre Öffnungsstellung verschwenken kann. Es wird ersichtlich, das bei dieser Öffnungsbewegung der Drehfalle der in Gegenuhrzeigersinn - Richtung federbelastete Steuerhebel 5 in diesen Gegenuhrzeigersinn verschwenkt wird und den Blockadehebel 4 erneut solange blockiert, bis der Hebelarm 5b des Steuerhebels 5 bei der Schließbewegung der Drehfalle 2 wieder von dem Nocken 6 auf der Drehfalle 2, wie oben beschrieben beaufschlagt wird.

Neben der gezeigten Raststellung kann eine weitere Vorraststellung vorgesehen sein, so zum Beispiel analog zu der aus der DE 10 2009 029 041 A1 bekannten Weise.

### Bezugszeichenliste

1 Kraftfahrzeugtürverschluss
2 Drehfalle
2a Rastposition
3 Sperrklinke
3a Blockadearm Sperrklinke
4 Blockadehebel
4a Blockadehebelarm Blockadehebel
4b Blockadehebelarm Steuerhebel
4c Auslösearm Blockadehebel
5 Steuerhebel
5a Steuerhebelarm Drehfalle
5b Steuerhebelarm Blockadehebel
6 Drehfallen - Nocken
7 Hebelarm - Ausnehmung
8 Schlosshalter - Einlaufschlitz
10 Auslösehebel
12 Drehfallenachse
13 Sperrklinkenachse
14 Blockadehebelachse
15 Steuerhebelachse
20 Schlossgehäuse

## Patentansprüche

1. Kraftfahrzeugtürverschluss (1) mit einem Gesperre (2, 3, 4) umfassend eine Drehfalle (2) und mindestens eine Sperrklinke (3) für ein Verrasten der Drehfalle (2) sowie mit einem Blockadehebel (4) zum Blockieren der Sperrklinke (3) in der verrasteten Position, wobei ein wirksames Blockieren der Sperrklinke (3) durch den Blockadehebel (4) in Abhängigkeit von der Schließ - Position der Drehfalle (2) bei der Schließbewegung durch eine Steuerung gesteuert wird, **dadurch gekennzeichnet, dass** die Steuerung so beschaffen ist, dass ein wirksames Blockieren der Sperrklinke (3) durch den Blockadehebel (4) über die Drehfalle (2) bei der Schließbewegung so gesteuert wird, dass das Blockieren der Sperrklinke (3) so lange verzögert wird, bis die Drehfalle (2) zumindest die Hauptrast-Position (2a) erreicht hat.

2. Kraftfahrzeugtürverschluss (1) nach Anspruch 1, **dadurch gekennzeichnet, dass** die Steuerung so beschaffen ist, dass ein wirksames Blockieren der Sperrklinke (3) durch den Blockadehebel (4) über die Drehfalle (2) so lange verzögert wird, bis die Drehfalle (2) in der Schließbewegung eine Überhub-Position erreicht hat.

3. Kraftfahrzeugtürverschluss (1) nach einem der vorherigen Ansprüche, **dadurch gekennzeichnet, dass** ein wirksames Blockieren der Sperrklinke (3) durch den Blockadehebel (4) über die Drehfalle (2) bei der Schließbewegung über eine mechanische Verbindung (5) zwischen der Drehfalle (2) und dem Blockadehebel (4) gesteuert wird.

4. Kraftfahrzeugtürverschluss (1) nach Anspruch 3, **dadurch gekennzeichnet, dass** die mechanische Verbindung (5) zwischen der Drehfalle (2) und dem Blockadehebel (4) über einen mit der Drehfalle (2) und dem Blockadehebel (4) in Wirkverbindung stehenden Steuerhebel (5) hergestellt ist.

5. Kraftfahrzeugtürverschluss (1) nach Anspruch 4, **dadurch gekennzeichnet, dass** der Steuerhebel (5) als separat gelagerter Schwenkhebel (5) zwischen der Drehfalle (2) und dem Blockadehebel (4) in dem Schlossgehäuse (20) angeordnet ist.

6. Kraftfahrzeugtürverschluss (1) nach Anspruch 5, **dadurch gekennzeichnet, dass** der Schwenkhebel (5) als zweiarmiger Hebel (5a, 5b) und/oder mit einem mit einem Drehfallen - Nocken (6) korrespondierenden Hebelarm (5a) und/oder mit einem vorzugsweise formschlüssig an den Blockadehebel (4) angreifenden Hebelarm (5b) ausgeführt ist.

7. Kraftfahrzeugtürverschluss (1) nach einem der Ansprüche 1 - 2, **dadurch gekennzeichnet, dass** ein wirksames Blockieren der Sperrklinke (3) durch den Blockadehebel (4) über die Drehfalle (2) bei der Schließbewegung über eine elektrische Verbindung mit einem Sensor, einem Freigabeelement für den Blockadehebel (4) und einem Freigabe - Schalter hergestellt wird.

8. Kraftfahrzeugtürverschluss (1) nach Anspruch 7, **dadurch gekennzeichnet, dass** die elektrische Verbindung mit einem Positions - Sensor für die Drehfalle (2), einem Freigabeelement an dem Blockadehebel (4) und einem von dem Positions - Sensor beaufschlagten Freigabeschalter an dem Freigabeelement hergestellt wird.

9. Kraftfahrzeugtürverschluss (1) nach einem der vorhergehenden Ansprüche, **dadurch gekennzeichnet, dass** das Gesperre (2, 3, 4) aus Drehfalle (2), mindestens einer Sperrklinke (3) und einem Blockadehebel (4) in einem Schlossgehäuse (20) angeordnet ist.

## Claims

1. Motor vehicle door lock (1) with a locking mechanism (2, 3, 4) encompassing a catch (2) and at least one pawl (3) for ratcheting of the catch (2) and with a blocking lever (4) to block the pawl (3) in the ratcheted position, wherein effective blockage of the pawl (3) is controlled by the blocking lever (4) dependent on the locking position of the catch (2) during the control device is formed in such a way that effective blockage of the pawl (3) is controlled in such a way by the blocking lever (4) by means of a catch (2) during the closure movement that blockage of the pawl (3) is delayed until the catch (2) has reached at least the main ratchet position (2a).

2. Motor vehicle door lock (1) according to claim 1, **characterized in that** the control device is formed in such a way that effective blockage of the pawl (3) is delayed by the blocking lever (4) via the catch (2) until the catch (2) has reached an overstroke position in the closure movement.

3. Motor vehicle door lock (1) according to one of the previous claims, **characterized in that** effective blockage of the pawl (3) during the closure movement is controlled by means of the blocking lever (4) via the catch (2) via a mechanical connection (5) between the catch (2) and the blocking lever (4).

4. Motor vehicle door lock (1) according to claim 3, **characterized in that** the mechanical connection (5) between the catch (2) and the blocking lever (4) is established by means of a control lever (5) in operative connection with the catch (2) and the blocking lever (4).

5. Motor vehicle door lock (1) according to claim 4, **characterized in that** the control lever (5) is arranged in the lock housing (20) as a separately accommodated pivot lever (5) between the catch (2) and the blocking lever (4).

6. Motor vehicle door lock (1) according to claim 5, **characterized in that** the pivot lever (5) is executed as a two-armed lever (5a, 5b) and/or with a lever arm (5a) corresponding to a catch cam (6) and/or with a lever arm (5b) which engages with a blocking lever (4) in a preferably form-fitting manner.

7. Motor vehicle door lock (1) according to one of the claims 1 - 2, **characterized in that** effective blockage of the pawl (3) during the closure movement is established by means of the blocking lever (4) via the catch (2) via an electrical connection with a sensor, a release element for the blocking lever (4) and a release switch.

8. Motor vehicle door lock (1) according to claim 7, **characterized in that** the electrical connection is established with a position sensor for the catch (2), a release element on the blocking lever (4) and a release switch on the release element acted on by the position sensor.

9. Motor vehicle door lock (1) according to one of the previous claims, **characterized in that** the locking mechanism (2, 3, 4) comprising the catch (2), at least a pawl (3) and a blocking lever (4) is arranged in a lock housing (20).

## Revendications

1. Fermeture (1) de porte de véhicule automobile avec un mécanisme de verrouillage (2, 3, 4) comprenant un pêne tournant (2) et au moins un cliquet de verrouillage (3) pour un crantage du pêne tournant (2), ainsi qu'avec un levier (4) servant à bloquer le cliquet de verrouillage (3) en position de crantage, sachant qu'un blocage efficace du cliquet de verrouillage (3) par le levier de blocage (4) est piloté par une commande en fonction de la position de fermeture du pêne tournant (2) lors du mouvement de fermeture, **caractérisée en ce que** la commande est conçue de sorte qu'un blocage efficace du cliquet de verrouillage (3) par le levier de blocage (4) via le pêne tournant (2) est piloté de telle manière lors du mouvement de fermeture que le blocage du cliquet de verrouillage (3) est retardé jusqu'à que le pêne tournant (2) ait atteint au moins la position de crantage principale (2a).

2. Fermeture (1) de porte de véhicule automobile selon la revendication 1, **caractérisée en ce que** la commande est conçue de sorte qu'un blocage efficace du cliquet de verrouillage (3) par le levier de blocage (4) via le pêne tournant (2) soit retardé jusqu'à ce que le pêne tournant (2) exécutant un mouvement de fermeture ait atteint une position de dépassement de course.

3. Fermeture (1) de porte de véhicule automobile selon l'une des revendications précédentes, **caractérisée en ce qu'**un blocage efficace du cliquet de verrouillage (3) par le levier de blocage (4) via le pêne tournant (2) lors du mouvement de fermeture est piloté via une liaison mécanique (5) entre le pêne tournant (2) et le levier de blocage (4).

4. Fermeture (1) de porte de véhicule automobile selon la revendication 3, **caractérisée en ce que** la jonction mécanique (5) entre le pêne tournant (2) et le levier de blocage (4) est établie via un levier de commande (5) en liaison active avec le pêne tournant (2) et le levier de blocage (4).

5. Fermeture (1) de porte de véhicule automobile selon la revendication 4, **caractérisée en ce que** le levier de commande (5) est disposé comme levier pivotant (5) sur palier séparé entre le pêne tournant (2) et le levier de blocage (4) dans le boîtier de serrure (20).

6. Fermeture (1) de porte de véhicule automobile selon la revendication 5, **caractérisée en ce que** le levier pivotant (5) est réalisé sous forme de levier (5a, 5b) à deux bras et/ou avec un bras de levier (5a) épousant une came (6) du pêne tournant et/ou avec un bras de levier (5b) attaquant de préférence par adhérence de formes le levier de blocage (4).

7. Fermeture (1) de porte de véhicule automobile selon l'une des revendications 1 et 2, **caractérisée en ce qu'**un blocage efficace du cliquet de verrouillage (3) par le levier de blocage (4) via le pêne tournant (2) lors du mouvement de fermeture est établie via une jonction électrique avec un capteur, un élément de déblocage pour le levier de blocage (4) et un capteur de déblocage.

8. Fermeture (1) de porte de véhicule automobile selon la revendication 7, **caractérisée en ce que** la jonction électrique est établie avec un capteur de position pour le pêne tournant (2), un élément de déblocage contre le levier de blocage (4) et un capteur de déblocage situé contre l'élément de déblocage et mis sous pression par le capteur de position.

9. Fermeture (1) de porte de véhicule automobile selon l'une des revendications précédentes, **caractérisée en ce que** le mécanisme de verrouillage (2, 3, 4) composé du pêne tournant (2), d'au moins un cliquet de verrouillage (3) et d'un levier de blocage (4) est disposé dans un boîtier de serrure (20).
